# EUROPÄISCHE PATENTSCHRIFT

(11) **EP 3 816 012 B1**
(45) Veröffentlichungstag und Bekanntmachung des Hinweises auf die Patenterteilung: **17.01.2024**
(21) Anmeldenummer: 20204321.2
(22) Anmeldetag: 28.10.2020
(51) Int. Cl.: B61G 7/12

(54) **VORRICHTUNG ZUM HORIZONTALEN VERSTELLEN EINER RELATIV ZU EINER STÜTZSTRUKTUR VERSCHWENKBAREN KUPPLUNGSSTANGE**
DEVICE FOR HORIZONTAL ADJUSTMENT OF A COUPLING ROD PIVOTABLE RELATIVE TO A SUPPORT STRUCTURE
DISPOSITIF DE RÉGLAGE HORIZONTAL D'UNE BARRE D'ATTELAGE PIVOTANTE PAR RAPPORT À UNE STRUCTURE PORTEUSE

(30) Priorität: 29.10.2019 DE 102019129149
(43) Veröffentlichungstag der Anmeldung: 05.05.2021
(73) Patentinhaber: Voith Patent GmbH, 89522 Heidenheim (DE)
(72) Erfinder: Schipmann, Ralf, 25554 Neuendorf-Sachsenbande (DE)
(74) Vertreter: Voith Patent GmbH - Patentabteilung

(56) Entgegenhaltungen:
- WO-A1-2005/032906
- DE-A1- 2 445 460
- DE-A1- 2 822 104
- DE-B- 1 177 672
- DE-B2- 1 810 593
- US-A- 3 578 180

## Beschreibung

Die Erfindung betrifft eine Vorrichtung zum horizontalen Verstellen einer relativ zu einer Stützstruktur verschwenkbaren Kupplungsstange in eine vorab festgelegte oder festlegbare Stellung, insbesondere Mittenstellung. Insbesondere betrifft die Erfindung eine Vorrichtung zur horizontalen Mittenrückstellung einer Kupplungsstange, insbesondere einer Mittelpufferkupplung, eines spurgeführten Fahrzeugs.

Vorrichtungen zur Mittenrückstellung sind beispielsweise aus den nachfolgend genannten Druckschriften bekannt:
- DE 1 180 593 B2
- DE 2 419 184 A1
- DE 2 822 104 A1
- DE 2 445 460 A1
- DE 2 846 860 A1
- US 3,578,180 A
- US 4,569,455 A

Im Einzelnen zeigt die DE 1 810 593 B2 eine Vorrichtung zur horizontalen Mittenrückstellung für eine mittels einer Kupplungsstange schwenkbar an einem Schienenfahrzeug angebrachte Mittelpufferkupplung mit einer die Schwenkbewegung der Kupplungsstange um seine vertikale Schwenkachse mitmachende Führung. Symmetrisch zur Längsachse der Kupplungsstange sind an Führungen schräge Druckflächen angeordnet.

Federnde Druckeinrichtungen, die sich am Gehäuse für die Kupplungsstange abstützen und die horizontale Mittenrückstellung bewirken, weisen jeweils eine Rückstellfeder, ein von der Rückstellfeder beaufschlagtes und mit einer der Druckflächen zusammenwirkendes, eine Rolle tragendes Druckübertragungsglied und ein die Bewegung des Druckübertragungsgliedes begrenzendes Anschlagglied auf, wobei jeder Druckfläche eine Druckeinrichtung zugeordnet ist.

Aus der DE 2 419 184 A1 ist eine weitere Vorrichtung zum horizontalen Mittenrückstellung einer Mittelpufferkupplung für Schienenfahrzeuge bekannt, bei der symmetrisch beiderseits der Kupplungsachse je eine Druckfeder angeordnet ist, die jeweils an einem in einem Gehäuse geführtes Gleitstück anliegt. Die Gleitstücke sind jeweils über eine zugehörige Stützrolle mit vertikaler Achse durch die Kraft der vorgespannten Druckfedern gegen eine die horizontale Schwenkbewegung der Kupplungsstange um die vertikale Schwenkachse der Mittelpufferkupplung mitmachende Führung angedrückt.

Die Stützrollen bilden symmetrisch beiderseits der Kupplungsachse je ein in der Führung gelagertes Stützrollenpaar, dessen beide Stützrollen jeweils unterschiedliche Abstände von der Kupplungsachse aufweisen, wobei die Achsen der Stützrollen auf einem zur vertikalen Schwenkachse der Mittelpufferkupplung konzentrischen Kreis liegen. In der Mittenstellung der Mittelpufferkupplung liegen diese Stützrollen jedes Stützrollenpaares jeweils an einer Gleitfläche des in Draufsicht etwa dreieckförmigen Gleitstückes an, wobei an jedem Gleitstück ein Führungsschaft angeordnet ist, der das Gehäuse durchdringt und in diesem geführt ist.

Im normalen Betrieb, d.h. auch bei Durchfahren von Kurven oder Weichen, ist die Mittenstellvorrichtung ständig wirksam, so dass sich an den Gleitflächen der Gleitstücke, die durch die Druckfedern gegen die Stützrollen gedrückt werden, durch die Schwenkbewegung der Mittelpufferkupplung ein relativ großer Verschleiß ergibt. Ein Kuppeln in einer Kurve ist nur mit Schwierigkeiten oder gar nicht möglich, da hier die Rückstellkräfte der Druckfedern dem manuell bewirkten Ausschwenken der zu kuppelnden Mittelpufferkupplung entgegenwirken. Um die Mittenrückstellung DE 2 419 184 A1 ausschalten zu können greift in DE 2 822 104 A1 das Gleitstück an einen doppelarmigen Schwenkhebel an, dessen einer Hebelarm direkt oder indirekt mit einem Hubzylinder verbunden ist und dessen anderer Hebelarm gegen das Gehäuse anliegt.

Bei sämtlichen, zuvor diskutierten Lösungen kommen Mittenrückstellungen zum Einsatz, die einen relativ großen Bauraum benötigen, der jedoch häufig nicht in dem Bereich der Schnittstelle zwischen der Kupplungsstange und dem Wagenkasten bzw. Untergestell des spurgeführten Fahrzeugs zur Verfügung steht.

Das grundlegende Funktionsprinzip bei den zuvor diskutierten und allgemein aus dem Stand der Technik bekannten Mittenstelleinrichtungen besteht darin, dass ein krafterzeugendes Element, wie beispielsweise ein Pneumatikzylinder oder ein mechanisches Federpaket, ein geeignetes Element, wie beispielsweise eine Rolle, gegen eine geeignete Kurvenbahn drückt und so ein Drehmoment erzeugt, mit dem die ungekuppelte Kupplung horizontal in der Mittelachse gehalten wird.

Der Erfindung liegt die Aufgabe zu Grunde, eine Vorrichtung zum horizontalen Verstellen einer relativ zu einer Stützstruktur verschwenkbaren Kupplungsstange in eine vorab festgelegte oder festlegbare Stellung, insbesondere Mittenstellung, anzugeben, die aufgrund ihres kompakten Aufbaus nur einen relativ geringen Bauraum benötigt.

Insbesondere soll eine Vorrichtung zum horizontalen Verstellen einer Kupplungsstange angegeben werden, die sich durch einen technisch einfach zu realisierenden Aufbau auszeichnet, wobei insbesondere ein Verschleiß des krafterzeugenden Elements (Pneumatikzylinder oder mechanisches Federpaket), welches das zum Verstellen der Kupplungsstange notwendige Drehmoment generiert, reduziert werden kann.

Diese Aufgabe wird erfindungsgemäß durch den Gegenstand des unabhängigen Patentanspruches 1 gelöst, wobei vorteilhafte Weiterbildungen hiervon in den abhängigen Ansprüchen angegeben sind.

Demgemäß betrifft die Erfindung insbesondere eine Vorrichtung zum horizontalen Verstellen einer relativ zu einer Stützstruktur verschwenkbaren Kupplungsstange in eine vorab festgelegte oder festlegbare Stellung, insbesondere Mittenstellung, wobei die Vorrichtung eine mit der Kupplungsstange wirkverbundene Führung und mindestens einen Druckkörper aufweist, welcher ausgebildet ist, zumindest bedarfsweise mit der Führung derart zusammenzuwirken, dass auf die Führung ein zum Verstellen der Kupplungsstange erforderliches Drehmoment wirkt. Hierzu ist dem mindestens einem Druckkörper eine Druckeinrichtung zugeordnet, um zumindest bedarfsweise eine auf den mindestens einen Druckkörper wirkende Druckkraft bereitzustellen.

Die erfindungsgemäße Lösung zeichnet sich insbesondere dadurch aus, dass die dem mindestens einem Druckkörper zugeordnete Druckeinrichtung nicht unmittelbar, d.h. direkt, mit dem zugeordneten Druckkörper zusammenwirkt, sondern über einen Hebelmechanismus mit dem mindestens einem Druckkörper wirkverbunden ist.

Durch die mechanische Entkopplung der Druckeinrichtung von dem mindestens einem Druckkörper sind mehrere Vorteile erzielbar. Insbesondere ist es mit dem erfindungsgemäßen Aufbau nicht mehr notwendig, dass die Druckeinrichtung unmittelbar an dem mindestens einem Druckkörper und somit in unmittelbarer Nähe zu der mit der Kupplungsstange wirkverbundenen Führung angeordnet ist. Vielmehr kann die Druckeinrichtung außerhalb des Bereiches der Schnittstelle zwischen der Kupplungsstange und der Stützstruktur, wie beispielsweise dem Wagenkasten bzw. Untergestellt des spurgeführten Fahrzeuges, angeordnet werden. Auf diese Weise wird für die Verstellvorrichtung weniger Bauraum im Schnittstellenbereich zwischen der Kupplungsstange und dem Wagenkasten bzw. der Stützstruktur benötigt.

Abgesehen hiervon zeichnet sich die erfindungsgemäße Lösung dadurch aus, dass die Druckeinrichtung unabhängig von der Richtung, in welcher der der Druckeinrichtung geordnete Druckkörper wirkt, angeordnet werden kann.

Auf diese Weise kann wirksam verhindert werden, dass bei der Betätigung der Druckeinrichtung Torsion- oder Biegebelastungen auf die Druckeinrichtung wirken. Dadurch, dass bei Betätigung der Druckeinrichtung keine Biegebelastung auf die Druckeinrichtung wirkt, können als Druckeinrichtung Standardkomponenten, insbesondere Standard-Pneumatikzylinder, verwendet werden. Damit sind besonders kompakt bauende und insbesondere auch kostengünstige Verstellvorrichtungen realisierbar.

Durch die Verwendung eines Hebelmechanismus, über den die Druckeinrichtung mit dem mindestens einem Druckkörper wirkverbunden ist, ist darüber hinaus eine Kraftverstärkung durch die Hebelverhältnisse des Hebelmechanismus möglich und insbesondere auch bedarfsweise einstellbar.

In einer bevorzugten Realisierung der erfindungsgemäßen Verstellvorrichtung weist der Hebelmechanismus mindestens einen Hebelarm auf, wobei ein erster Endbereich des Hebelarms in einer horizontalen Ebene verschwenkbar mit der Druckeinrichtung verbunden ist, und wobei ein dem ersten Endbereich gegenüberliegender zweiter Endbereich des Hebelarms in einer horizontalen Ebene verschwenkbar mit der Stützstruktur verbunden ist. Als Stützstruktur im Sinne der vorliegenden Erfindung eignet sich beispielsweise der Wagenkasten oder ein Untergestell des Wagenkastens oder ein Lagerbock.

Bei dieser Ausführungsform ist es insbesondere denkbar, dass der mindestens eine Druckkörper in einem Bereich zwischen dem ersten und dem zweiten Endbereich des Hebelarms angeordnet ist. Vorzugsweise ist eine Position des mindestens einen Druckkörpers zwischen dem ersten und dem zweiten Endbereich des Hebelarms einstellbar, um auf diese Weise die Hebelverhältnisse des Hebelmechanismus zu variieren und eine Kraftverstärkung der Druckeinrichtung einzustellen.

Bevorzugt kommen bei der erfindungsgemäßen Verstellvorrichtung mindestens zwei Druckkörper zum Einsatz, die vorzugsweise symmetrisch zur Längsachse der Kupplungsstange angeordnet sind, und die jeweils zum bedarfsweisen Erzeugen eines auf die mit der Kupplungsstange wirkverbundene Führung wirkendes Drehmoment dienen.

Bei dieser Ausführungsform bietet es sich an, dass der Hebelmechanismus zwei parallel zueinander verlaufende Hebelarme aufweist, die jeweils einen ersten Endbereich aufweisen, der in einer horizontalen Ebene verschwenkbar mit der Druckeinrichtung verbunden ist. Darüber hinaus weisen die beiden Hebelarme des Hebelmechanismus jeweils einen dem ersten Endbereich gegenüberliegenden zweiten Endbereich auf, der jeweils in einer horizontalen Ebene verschwenkbar mit der Stützstruktur verbunden ist.

Bei dieser Realisierung ist die Druckeinrichtung vorzugsweise freischwebend zwischen den beiden ersten Endbereichen der beiden Hebelarme angeordnet, insbesondere eingespannt.

Beispielsweise kann die Druckeinrichtung eine zwischen dem ersten und zweiten Hebelarm eingespannte Druckfeder aufweisen, wobei diese Druckfeder insbesondere zwischen den beiden Endbereichen der beiden Hebelarme angeordnet, insbesondere eingespannt ist.

Allerdings ist die Erfindung nicht auf Ausführungsformen beschränkt, bei welcher als Druckeinrichtung eine Druckfeder zum Einsatz kommt. Vielmehr ist gemäß bevorzugten Realisierungen vorgesehen, dass die Druckeinrichtung einen linear wirkenden Aktuator aufweist, welcher ausgebildet ist, bedarfsweise eine zumindest teilweise quer zur Längsachse der Kupplungsstange wirkende Druckkraft zu generieren. Der Aktuator ist insbesondere derart ausgeführt, dass dieser bedarfsweise ein- bzw. abgeschaltet werden kann, so dass nur dann mit Hilfe der Druckeinrichtung und den zugeordneten Druckkörpern ein zum Verstellen der Kupplungsstange notwendiges Drehmoment generiert wird, wenn tatsächlich ein horizontales Verstellen der Kupplungsstange notwendig ist.

Als Aktuator bietet sich beispielsweise ein Pneumatik- oder Hydraulikzylinder an, wobei allerdings auch elektromotorische Aktuatoren grundsätzlich geeignet wären.

Insbesondere bei Ausführungsformen, bei denen zwei parallel zueinander verlaufende Hebelarme als Hebelmechanismus zum Einsatz kommen, ist der Aktuator der Druckeinrichtung zwischen den beiden ersten Endbereichen der beiden Hebelarme angeordnet, insbesondere eingespannt, und vorzugsweise freischwebend gelagert.

Im Hinblick auf die mit der Kupplungsstange wirkverbundene Führung der erfindungsgemäßen Verstellvorrichtung ist erfindungsgemäß vorgesehen, dass die Führung einen dem mindestens einem Druckkörper zugeordneten Bereich aufweist, welcher eine derart zu dem Drucckörper komplementär ausgeführte Formgebung und/oder Kontur aufweist, dass ein zum Verstellen der Kupplungsstange erforderliches Drehmoment auf die Führung wirkt, wenn der Druckkörper mit Hilfe der Druckeinrichtung in den ihm zugeordneten Bereich gedrückt wird.

Erfindungsgemäß sind der Druckkörper und der dem Druckkörper zugeordnete Bereich der Führung ausgeführt, zumindest bereichsweise eine formschlüssige Paarung auszubilden, wenn der Druckkörper in den ihm zugeordneten Bereich gedrückt wird.

Erfindungsgemäß ist vorgesehen, dass die Führung zumindest bereichsweise als Kurvenscheibe ausgebildet ist, die um einen vertikal verlaufenden Schwenkbolzen relativ zu der Stützstruktur gelagert und mit der Kupplungsstange drehsynchron gekoppelt ist. Durch die Ausgestaltung der Führung als eine um den vertikal angeordneten Schwenkbolzen drehbare Kurvenscheibe, wird eine besonders einfach und leicht zu realisierende Möglichkeit angegeben, um ein Verschwenken der Kupplungsstange mittels der Verschwenkvorrichtung zu bewirken bzw. eine Führung zu realisieren, welche eine horizontale Schwenkbewegung der Kupplungsstange um eine vertikale Schwenkachse mitmacht. Selbstverständlich sind hier aber auch andere Ausführungsformen grundsätzlich denkbar.

Um zu erreichen, dass sich die Druckeinrichtung nach dem Erreichen einer Endlage bzw. nach dem Erreichen der in dem Schwenkbereich der Mittelpufferkupplung vorgesehenen Endposition selbstständig abschaltet, ist in einer besonders bevorzugten Ausführungsform vorgesehen, dass im Bereich einer Mittenstellung der Kupplungsstange eine Einrichtung vorgesehen ist, die das Abschalten der Druckeinrichtung angibt. Insbesondere ist es denkbar, dass die Druckeinrichtung nach Erreichen der Mittenstellung der Kupplungsstange sich selbstständig abschaltet.

Allgemein ist die Vorrichtung im unbelasteten Zustand, d.h. bei unausgelenkter Kupplungsstange, durch einen symmetrischen Aufbau hinsichtlich der Grundkomponenten Führung, Druckkörper und Hebelarme charakterisiert. Die Führung ist mit der Kupplungsstange wenigstens mittelbar, vorzugsweise direkt verbindbar. Die Hebelarme wirken über formschlüssig mit der Führung zusammenwirkende Druckkörper auf diese unter Erzeugung eines Drehmomentes ein.

Die Vorrichtung ist durch eine Erstreckung in Längsrichtung charakterisiert, welche im Einbauzustand mit der Längsrichtung der Kupplungsstange zusammenfällt. Die Hebelarme sind dazu in einer horizontalen Ebene beidseitig einer theoretischen Längsachse angeordnet und weisen einen Bereich auf, insbesondere Endbereich auf, welcher mit der Stützstruktur drehgelenkig verbindbar ist. Die Hebelarme weisen ferner einen Bereich zum wenigstens mittelbaren Einwirken auf die Führung auf. Dieser kann als Einwirkbereich bezeichnet werden und ist durch die Anordnung der Druckkörper charakterisiert. Zur Erzeugung der erforderlichen Kraft auf die Führung ist die Druckeinrichtung zur Beaufschlagung der Hebelarme vorgesehen. Diese kann in Längsrichtung der Vorrichtung betrachtet zwischen dem Anbindungsbereich an die Stützstruktur und dem Einwirkungsbereich oder aber dem Einwirkungsbereich nachgeordnet sein. Die Druckeinrichtung ist im einfachsten Fall zwischen den Hebelarmen angeordnet und weist einen linear wirkenden Aktuator auf, welche eine quer zur Längsachse der Kupplungsstange und Längsachse der Vorrichtung wirkende Kraft auf die Hebelarme generiert. In der Regel wird diese eine Zugkraft sein, welche die Hebel aufeinander zuzieht und somit den Einwirkbereich nach Art einer Zange auf die Führung wirken lassen wird.

Die Erfindung betrifft nicht nur eine Verschwenkvorrichtung der zuvor genannten Art, sondern auch eine Mittelpufferkupplung eines spurgeführten Fahrzeugs, insbesondere Schienenfahrzeugs, mit einer relativ zu einer Stützstruktur verschwenkbaren Kupplungsstange und der erfindungsgemäßen Verstellvorrichtung zum horizontalen Verstellen der Kupplungsstange in eine vorab festgelegte oder festlegbare Stellung, insbesondere Mittenstellung.

Nachfolgend werden unter Bezugnahme auf die beiliegende Zeichnung exemplarische Ausführungsformen der erfindungsgemäßen Verschwenkvorrichtung näher beschrieben.

Es zeigten:
- FIG. 1a: schematisch eine Prinzipskizze einer ersten exemplarischen Ausführungsform der erfindungsgemäßen Vorrichtung zum horizontalen Verstellen einer relativ zu einer Stützstruktur verschwenkbaren Kupplungsstange in eine vorab festgelegte oder festlegbare Stellung, insbesondere Mittenstellung; und
- FIG. 1b: schematisch eine Prinzipskizze einer zweiten exemplarischen Ausführungsform der erfindungsgemäßen Vorrichtung zum horizontalen Verstellen einer relativ zu einer Stützstruktur verschwenkbaren Kupplungsstange in eine vorab festgelegte oder festlegbare Stellung, insbesondere Mittenstellung;
- FIG. 2: eine vorteilhafte konstruktive Ausführung einer Ausführungsform gemäß FIG. 1a.

Nachfolgend wird unter Bezugnahme auf die in FIG. 1a gezeigte Prinzipskizze eine erste exemplarische Ausführungsform der erfindungsgemäßen Verstellvorrichtung 1 näher beschrieben.

Im Einzelnen dient die Verstellvorrichtung 1 zum horizontalen Verstellen einer relativ zu einer Stützstruktur 2 verschwenkbaren Kupplungsstange (in FIG. 1a ist die Kupplungsstange nicht explizit gezeigt) in eine vorab festgelegte oder festlegbare Stellung, insbesondere Mittenstellung.

Die schematisch in FIG. 1a gezeigte Verstellvorrichtung 1 eignet sich insbesondere als eine Mittenstelleinrichtung für Kupplungen bei spurgeführten Fahrzeugen, insbesondere Schienenfahrzeugen.

Mittenstelleinrichtungen werden bei Kupplungen für Schienenfahrzeuge benötigt, um die Kupplung im ungekuppelten Zustand horizontal in der Mittelachse (Längsachse des Fahrzeugs) zu halten. Das ist notwendig, um einerseits ein Anschlagen der Kupplung am Fahrzeug während der Fahrt zu verhindern (Querbeschleunigung) und andererseits das automatische Kuppeln der Kupplungen zu ermöglichen, und zwar indem die Kupplungen gegeneinander gefahren werden.

Das grundlegende Funktionsprinzip der aus dem Stand der Technik bekannten Mittenstelleinrichtungen besteht darin, dass ein krafterzeugendes Element, wie beispielsweise ein Pneumatikzylinder oder ein mechanisches Federpaket, ein geeignetes Element, zum Beispiel eine Rolle, gegen eine geeignete Kurvenbahn drückt und so ein Drehmoment erzeugt, mit welchem die ungekuppelte Kupplung horizontal in der Mittelachse gehalten wird.

Die erfindungsgemäße Verstellvorrichtung 1 dient somit insbesondere dazu, Kupplungen im ungekuppelten Zustand in der horizontalen Mittellage zu halten bzw. aus einer horizontal ausgelenkten Position wieder in die Mittellage zurückzuschwenken.

Die erfindungsgemäße Verstellvorrichtung 1, die gemäß der in FIG. 1a schematisch dargestellten Prinzipskizze anhand einer exemplarischen Ausführungsform gezeigt ist, zeichnet sich insbesondere durch ihren technisch einfachen, leichten und kompakt gebauten Aufbau aus.

Im Einzelnen weist die Verstellvorrichtung 1 eine mit der in FIG. 1a nicht explizit dargestellten Kupplungsstange wirkverbundene Führung 3 sowie mindestens einen Druckkörper 4 auf, welcher ausgebildet ist, zumindest bedarfsweise mit der Führung 3 derart zusammenzuwirken, dass auf die Führung 3 ein zum Verstellen der Kupplungsstange erforderliches Drehmoment wirkt.

Darüber hinaus weist die erfindungsgemäße Verstellvorrichtung 1 eine dem mindestens einem Druckkörper 4 zugeordnete Druckeinrichtung 5 auf, um zumindest bedarfsweise eine auf den mindestens einen Druckkörper 4 wirkende Druckkraft bereitzustellen.

Die erfindungsgemäße Verstellvorrichtung 1, welche exemplarisch in der Prinzipdarstellung gemäß FIG. 1a gezeigt ist, zeichnet sich insbesondere dadurch aus, dass die Druckeinrichtung 5 über einen Hebelmechanismus 6 mit dem mindestens einem Druckkörper 4 wirkverbunden ist.

Im Einzelnen und wie in FIG. 1a schematisch dargestellt, weist der Hebelmechanismus 6 mindestens einen Hebelarm 6a, 6b auf, wobei ein erster Endbereich des Hebelarms 6a, 6b in einer horizontalen Ebene verschwenkbar mit der Druckeinrichtung 5 verbunden ist, und wobei ein dem ersten Endbereich gegenüberliegender zweiter Endbereich des Hebelarms 6a, 6b in einer horizontalen Ebene verschwenkbar mit der Stützstruktur 2 des spurgeführten Fahrzeugs verbunden ist.

Bei dieser Stützstruktur 2 handelt es sich beispielsweise um einen Lagerbock oder um eine Grundplatte der Kupplung, zu welcher die Kupplungsstange gehört.

Der mindestens eine Druckkörper 4 ist dabei in einem Bereich zwischen dem ersten und dem zweiten Endbereich des Hebelarms 6a, 6b angeordnet, wobei eine Position des mindestens einen Druckkörpers 4 zwischen dem ersten und dem zweiten Endbereich des Hebelarms 6a, 6b vorzugsweise einstellbar ist.

Im Einzelnen ist bei der in FIG. 1a schematisch dargestellten Ausführungsform der erfindungsgemäßen Verstellvorrichtung 1 vorgesehen, dass symmetrisch zur Längsachse der Kupplungsstange insgesamt zwei Druckkörper 4 vorgesehen sind, welche jeweils ausgebildet sind, um zumindest bedarfsweise ein auf die Führung 3 wirkendes Drehmoment zu erzeugen.

Als Druckkörper 4 kommen beispielsweise Druckzylinder oder ähnliche Komponenten in Frage.

Bei der in FIG. 1a schematisch dargestellten exemplarischen Ausführungsform der erfindungsgemäßen Verstellvorrichtung 1 sind symmetrisch zur Längsachse der Kupplungsstange insgesamt zwei Druckkörper 4 vorgesehen, welche jeweils ausgebildet sind, bedarfsweise ein auf die Führung 3 wirkendes Druckmoment zu erzeugen.

Die Druckeinrichtung 5 weist vorzugsweise einen linear wirkenden Aktuator auf, welcher ausgebildet ist, bedarfsweise eine zumindest teilweise quer zur Längsachse der Kupplungsstange wirkende Druckkraft zu generieren. Der Aktuator ist vorzugsweise als Pneumatik- oder Hydraulikzylinder ausgeführt.

In einer alternativen Ausführungsform kann die Druckeinrichtung 5 auch eine entsprechende Druckfeder aufweisen (vgl. FIG. 1b).

Im Einzelnen ist es bevorzugt, dass der Hebelmechanismus 6 zwei parallel zueinander verlaufende Hebelarme 6a, 6b aufweist, wobei die Druckeinrichtung 5 zwischen den beiden ersten Endbereichen der beiden Hebelarme 6a, 6b angeordnet, insbesondere eingespannt ist. Wie in FIG. 1a schematisch angedeutet, bietet es sich in diesem Zusammenhang an, dass die Druckeinrichtung 5 freischwebend zwischen den beiden ersten Endbereichen der beiden Hebelarme 6a, 6b angeordnet, insbesondere eingespannt ist.

Wie es ebenfalls der Prinzipdarstellung in FIG. 1a entnommen werden kann, ist gemäß Ausführungsformen der erfindungsgemäßen Verstellvorrichtung 1 vorgesehen, dass die Führung 3, welche mit der in FIG. 1a nicht explizit dargestellten Kupplungsstange wirkverbunden ist, einen dem mindestens einem Druckkörper 4 zugeordneten Bereich 7 aufweist, welcher eine derart zu dem Druckkörper 4 komplementär ausgeführte Formgebung und/oder Kontur aufweist, dass ein zum Verstellen der Kupplungsstange erforderliches Drehmoment auf die Führung 3 wirkt, wenn der Druckkörper 4 gedrückt wird.

Insbesondere ist es in diesem Zusammenhang denkbar, dass der Druckkörper 4 und der dem Druckkörper 4 zugeordnete Bereich 7 der Führung 3 ausgeführt sind, zumindest bereichsweise eine formschlüssige Paarung auszubilden, wenn der Druckkörper 4 in den ihm zugeordneten Bereich 7 gedrückt wird.

Wie es ebenfalls der Prinzipdarstellung in FIG. 1a entnommen werden kann, ist es grundsätzlich denkbar, dass die Führung 3 zumindest bereichsweise als Kurvenscheibe ausgebildet ist, die um einen vertikal verlaufenden Schwenkbolzen relativ zu der Stützstruktur 2 gelagert und mit der Kupplungsstange drehsynchron gekoppelt ist.

In FIG. 1b ist schematisch eine Prinzipskizze einer zweiten exemplarischen Ausführungsform der erfindungsgemäßen Vorrichtung 1 zum horizontalen Verstellen einer relativ zu einer Stützstruktur 2 verschwenkbaren Kupplungsstange in eine vorab festgelegte oder festlegbare Stellung, insbesondere Mittenstellung, gezeigt.

Die zweite exemplarische Ausführungsform gemäß FIG. 1b entspricht in struktureller und funktioneller Hinsicht der ersten Ausführungsform gemäß FIG. 1a, wobei allerdings bei der zweiten Ausführungsform die Druckeinrichtung 5 eine Druckfeder als linear wirkender Aktuator aufweist, welcher ausgebildet ist, bedarfsweise eine zumindest teilweise quer zur Längsachse der Kupplungsstange wirkende Druckkraft zu generieren.

Die Erfindung ist nicht auf die schematisch in FIG. 1a und FIG. 1b gezeigten exemplarischen Ausführungsformen beschränkt, sondern ergibt sich aus einer Zusammenschau sämtlicher hierin offenbarter Merkmale.

Die FIG. 2 zeigt eine konstruktive Ausführung einer Ausführungsform gemäß FIG. 1a. Der Hebelmechanismus 6 weist zwei Hebelarme 6a und 6b auf, welche vorzugsweise in einer horizontalen Ebene E angeordnet sind. Die Hebelarme 6a und 6b sind im dargestellten Fall spiegelbildlich bezüglich einer senkrecht zur horizontalen Ebene E angeordneten Ebene angeordnet. Diese senkrechte Ebene kann in Einbaulage durch die Kupplungslängsachse und eine Senkrechte zu dieser beschrieben werden. Jeder der einzelnen Hebelarme 6a, 6b ist in einem zweiten Endbereich mit einer hier nicht dargestellten Stützstruktur verbunden. Die Verbindung erfolgt gelenkig, insbesondere drehbar um eine senkrecht zur horizontalen Ebene E angeordnete Achse. Dies wird beispielsweise über ein Drehgelenk 8 realisiert. Die Hebelarme 6a, 6b wirken jeweils auf die Druckkörper 4, welche wiederum mit der mit der Kupplungsstange wirkverbundenen Führung 3 derart zusammenwirken, dass auf diese ein zum Verstellen der Kupplungsstange erforderliches Drehmoment erzeugt wird. Der Einwirkbereich der Hebelarme 6a, 6b auf die Druckkörper 4 ist im dargestellten Fall in Längsrichtung der Vorrichtung betrachtet zwischen erstem und zweitem Endbereich angeordnet. Die Druckeinrichtung 5 ist zwischen den beiden, dem zweiten Endbereich gegenüberliegenden ersten Endbereichen der Hebelarme 6a, 6b angeordnet und wenigstens mittelbar, vorzugsweise direkt freitragend und gelenkig mit diesen verbunden. Im dargestellten Fall ist die Druckeinrichtung 5 als hydraulischer Aktuator, insbesondere Zylinder-/Kolbeneinheit ausgebildet, welche die erforderliche Kraft am Druckkörper über Zugkraft auf beide Hebelarme einstellt. Die Verbindung zwischen dem Kolben einerseits und dem diesen zugeordneten Hebelarm und dem Zylinder und dem diesen zugeordneten Hebelarm andererseits erfolgt hier jeweils über ein Drehgelenk 9, d.h. gelenkig um eine senkrecht zur Ebene E ausgerichtete Achse.

Die geometrische Ausführung der Hebelarme 6a, 6b selbst kann durch eine gerade Linie oder eine gekrümmte Ausführung beschrieben werden. Entscheidend sind die Erstreckung in Längsrichtung und die in dieser Richtung erfolgende versetzte Anordnung von Einwirkbereich und Anbindungsbereich für die Druckeinrichtung und das Erzeugen des erforderlichen Drehmomentes an der Führung über Formschluss zwischen Führung und Druckkörper bzw. Führung und Hebelarm.

### Bezugszeichen

- 1: Verstellvorrichtung
- 2: Stützstruktur
- 3: Führung
- 4: Druckkörper
- 5: Druckeinrichtung
- 6: Hebelmechanismus
- 6a, b: Hebelarm des Hebelmechanismus
- 7: dem Druckkörper zugeordneter Bereich der Führung
- 8: Drehgelenk
- 9: Drehgelenk

## Patentansprüche

1. Vorrichtung (1) zum horizontalen Verstellen einer relativ zu einer Stützstruktur (2) verschwenkbaren Kupplungsstange in eine vorab festgelegte oder festlegbare Stellung, insbesondere Mittenstellung, wobei die Vorrichtung (1) Folgendes aufweist:
- eine mit der Kupplungsstange wirkverbundene Führung (3);
- mindestens ein Druckkörper (4), welcher ausgebildet ist, zumindest bedarfsweise mit der Führung (3) derart zusammenzuwirken, dass auf die Führung (3) ein zum Verstellen der Kupplungsstange erforderliches Drehmoment wirkt; und
- eine Druckeinrichtung (5) zum zumindest bedarfsweisen Bereitstellen einer auf den mindestens einen Druckkörper (4) wirkenden Druckkraft,
die Druckeinrichtung (5) über einen Hebelmechanismus (6) mit dem mindestens einem Druckkörper (4) wirkverbunden ist;
**dadurch gekennzeichnet, dass**
die Führung (3) zumindest bereichsweise als Kurvenscheibe ausgebildet ist, die um einen vertikal verlaufenden Schwenkbolzen relativ zu der Stützstruktur (2) gelagert und mit der Kupplungsstange drehsynchron gekoppelt ist und die Führung (3) einen dem mindestens einen Druckkörper (4) zugeordneten Bereich (7) aufweist, welcher eine derart zu dem Druckkörper (4) komplementär ausgeführte Formgebung und/oder Kontur aufweist, dass ein zum Verstellen der Kupplungsstange erforderliches Drehmoment auf die Führung (3) wirkt, wenn der Druckkörper (4) mit Hilfe der Druckeinrichtung in den ihm zugeordneten Bereich (7) gedrückt wird, wobei der Druckkörper (4) und der dem Druckkörper (4) zugeordnete Bereich (7) der Führung (3) ausgeführt sind, zumindest bereichsweise eine formschlüssige Paarung auszubilden, wenn der Druckkörper (4) in den ihm zugeordneten Bereich (7) gedrückt wird.

2. Vorrichtung (1) nach Anspruch 1,
wobei der Hebelmechanismus (6) mindestens einen Hebelarm (6a, 6b) aufweist, wobei ein erster Endbereich des Hebelarms (6a, 6b) in einer horizontalen Ebene verschwenkbar mit der Druckeinrichtung (5) verbunden ist, und wobei ein dem ersten Endbereich gegenüberliegender zweiter Endbereich des Hebelarms (6a, 6b) in einer horizontalen Ebene verschwenkbar mit der Stützstruktur (2) verbunden ist.

3. Vorrichtung (1) nach Anspruch 2,
wobei der mindestens eine Druckkörper (4) in einem Bereich zwischen dem ersten und dem zweiten Endbereich des Hebelarms (6a, 6b) angeordnet ist, wobei eine Position des mindestens einen Druckkörpers (4) zwischen dem ersten und dem zweiten Endbereich des Hebelarms (6a, 6b) vorzugsweise einstellbar ist.

4. Vorrichtung (1) nach einem der Ansprüche 1 bis 3,
wobei symmetrisch zur Längsachse der Kupplungsstange zwei Druckkörper (4) vorgesehen sind zum zumindest bedarfsweisen Erzeugen eines auf die Führung (3) wirkendes Drehmoment.

5. Vorrichtung (1) nach einem der Ansprüche 1 bis 4,
wobei der Hebelmechanismus (6) zwei spiegelbildlich bezüglich einer senkrecht zur horizontalen Ebene E angeordneten Ebene angeordnete und/oder parallel zueinander verlaufende Hebelarme (6a, 6b) aufweist, wobei die Druckeinrichtung (5) zwischen ersten Endbereichen der beiden Hebelarme (6a, 6b) angeordnet, insbesondere eingespannt ist, und wobei die ersten Endbereiche der Hebelarme (6a, 6b) jeweils in einer horizontalen Ebene verschwenkbar mit der Druckeinrichtung (5) verbunden ist.

6. Vorrichtung (1) nach Anspruch 5,
wobei die Druckeinrichtung (5) freischwebend zwischen den beiden ersten Endbereichen der beiden Hebelarme (6a, 6b) angeordnet, insbesondere eingespannt ist.

7. Vorrichtung (1) nach Anspruch 5 oder 6,
wobei die Druckeinrichtung (5) eine zwischen dem ersten und zweiten Hebelarm (6a, 6b) eingespannte Druckfeder aufweist.

8. Vorrichtung (1) nach einem der Ansprüche 1 bis 7,
wobei die Druckeinrichtung (5) einen linear wirkenden Aktuator aufweist, welcher ausgebildet ist, bedarfsweise eine zumindest teilweise quer zur Längsachse der Kupplungsstange wirkende Druckkraft zu generieren, wobei der Aktuator vorzugsweise als Pneumatik- oder Hydraulikzylinder ausgeführt ist.

9. Vorrichtung (1) nach einem der Ansprüche 1 bis 8,
wobei der mindestens eine Druckkörper (4) als Druckzylinder ausgeführt ist.

10. Mittelpufferkupplung eines spurgeführten Fahrzeuges, insbesondere Schienenfahrzeuges, mit einer relativ zu einer Stützstruktur (2) verschwenkbaren Kupplungsstange und einer Vorrichtung (1) nach einem der vorhergehenden Ansprüche zum horizontalen Verstellen der Kupplungsstange in eine vorab festgelegte oder festlegbare Stellung, insbesondere Mittenstellung.

## Claims

1. Apparatus (1) for the horizontal adjustment of a coupling rod, which can be pivoted relative to a supporting structure (2), into a position which is fixed or can be fixed in advance, in particular a centre position, the apparatus (1) having the following:
- a guide (3) which is operatively connected to the coupling rod;
- at least one pressure body (4) which is configured to interact at least as required with the guide (3) in such a way that a torque which is required for the adjustment of the coupling rod acts on the guide (3); and
- a pressure device (5) for the provision at least as required of a pressure force which acts on the at least one pressure body (4),
the pressure device (5) is operatively connected via a lever mechanism (6) to the at least one pressure body (4) ;
**characterized in that**
the guide (3) is configured at least in regions as a cam disc which is mounted about a vertically running pivot pin relative to the supporting structure (2) and is coupled in a rotationally synchronous manner to the coupling rod, and the guide (3) has a region (7) which is assigned to the at least one pressure body (4) and has a contour and/or shape which is of complementary configuration with respect to the pressure body (4) in such a way that a torque which is required for the adjustment of the coupling rod acts on the guide (3) when the pressure body (4) is pressed with the aid of the pressure device into the region (7) which is assigned to it, the pressure body (4) and that region (7) of the guide (3) which is assigned to the pressure body (4) being configured to form a positively locking pairing at least in regions when the pressure body (4) is pressed into the region (7) which is assigned to it.

2. Apparatus (1) according to Claim 1,
the lever mechanism (6) having at least one lever arm (6a, 6b), a first end region of the lever arm (6a, 6b) being connected to the pressure device (5) such that it can be pivoted in a horizontal plane, and a second end region of the lever arm (6a, 6b) which lies opposite the first end region being connected to the supporting structure (2) such that it can be pivoted in a horizontal plane.

3. Apparatus (1) according to Claim 2,
the at least one pressure body (4) being arranged in a region between the first and the second end region of the lever arm (6a, 6b), it preferably being possible for a position of the at least one pressure body (4) between the first and the second end region of the lever arm (6a, 6b) to be set.

4. Apparatus (1) according to one of Claims 1 to 3, two pressure bodies (4) being provided symmetrically with respect to the longitudinal axis of the coupling rod for the generation at least as required of a torque which acts on the guide (3).

5. Apparatus (1) according to one of Claims 1 to 4, the lever mechanism (6) having two lever arms (6a, 6b) which run parallel to one another and/or are arranged in a mirror-symmetrical manner with regard to a plane arranged perpendicularly with respect to the horizontal plane E, the pressure device (5) being arranged, in particular being clamped in, between two first end regions of the two lever arms (6a, 6b), and the first end regions of the lever arms (6a, 6b) being connected to the pressure device (5) such that they can be pivoted in each case in a horizontal plane.

6. Apparatus (1) according to Claim 5,
the pressure device (5) being arranged, in particular being clamped in, in a floating manner between the two first end regions of the two lever arms (6a, 6b).

7. Apparatus (1) according to Claim 5 or 6,
the pressure device (5) having a compression spring which is clamped in between the first and second lever arm (6a, 6b) .

8. Apparatus (1) according to one of Claims 1 to 7, the pressure device (5) having a linearly acting actuator which is configured to generate, as required, a pressure force which acts at least partially transversely with respect to the longitudinal axis of the coupling rod, the actuator preferably being configured as a pneumatic or hydraulic cylinder.

9. Apparatus (1) according to one of Claims 1 to 8, the at least one pressure body (4) being configured as a pressure cylinder.

10. Centre buffer coupler of a railborne vehicle, in particular a rail vehicle, with a coupling rod which can be pivoted relative to the supporting structure (2), and with an apparatus (1) according to one of the preceding claims for the horizontal adjustment of the coupling rod into a position which is fixed or can be fixed in advance, in particular a centre position.

## Revendications

1. Dispositif (1) de réglage horizontal d'une barre d'attelage pivotante par rapport à une structure porteuse (2) dans une position préalablement fixée ou pouvant être fixée, en particulier une position centrale, le dispositif (1) présentant les éléments suivants :
- un guide (3) relié fonctionnellement à la barre d'attelage ;
- au moins un corps de pression (4), lequel est réalisé pour coopérer au moins en cas de besoin avec le guide (3), de telle sorte qu'un couple nécessaire pour le réglage de la barre d'attelage agisse sur le guide (3) ; et
- un dispositif de pression (5) servant à fournir au moins en cas de besoin une force de pression agissant sur l'au moins un corps de pression (4),
le dispositif de pression (5) étant relié fonctionnellement à l'au moins un corps de pression (4) par le biais d'un mécanisme à levier (6) ;
**caractérisé en ce que**
le guide (3) est réalisé au moins dans certaines régions sous forme de came qui est supportée par rapport à la structure porteuse (2) autour d'un axe de pivotement s'étendant verticalement et est accouplée de manière synchrone en rotation à la barre d'attelage et le guide (3) présente une région (7) associée à l'au moins un corps de pression (4), laquelle région présente une forme et/ou un contour configurés de manière complémentaire par rapport au corps de pression (4), de telle sorte qu'un couple nécessaire pour le réglage de la barre d'attelage agisse sur le guide (3) lorsque le corps de pression (4) est poussé, à l'aide du dispositif de pression, dans la région (7) qui lui est associée, le corps de pression (4) et la région (7), associée au corps de pression (4), du guide (3) étant configurés pour former au moins dans certaines régions un appariement par complémentarité de formes lorsque le corps de pression (4) est poussé dans la région (7) qui lui est associée.

2. Dispositif (1) selon la revendication 1,
le mécanisme à levier (6) présentant au moins un bras de levier (6a, 6b), une première région d'extrémité du bras de levier (6a, 6b) étant reliée au dispositif de pression (5) de manière pivotante dans un plan horizontal, et une deuxième région d'extrémité, opposée à la première région d'extrémité, du bras de levier (6a, 6b) étant reliée à la structure porteuse (2) de manière pivotante dans un plan horizontal.

3. Dispositif (1) selon la revendication 2,
l'au moins un corps de pression (4) étant disposé dans une région entre la première et la deuxième région d'extrémité du bras de levier (6a, 6b), une position de l'au moins un corps de pression (4) entre la première et la deuxième région d'extrémité du bras de levier (6a, 6b) étant de préférence réglable.

4. Dispositif (1) selon l'une des revendications 1 à 3,
deux corps de pression (4) étant prévus de manière symétrique par rapport à l'axe longitudinal de la barre d'attelage pour produire au moins en cas de besoin un couple agissant sur le guide (3).

5. Dispositif (1) selon l'une des revendications 1 à 4,
le mécanisme à levier (6) présentant deux bras de levier (6a, 6b) s'étendant en symétrie miroir par rapport à un plan disposé perpendiculairement au plan horizontal E et/ou parallèlement l'un à l'autre, le dispositif de pression (5) étant disposé, en particulier serré, entre des premières régions d'extrémité des deux bras de levier (6a, 6b), et les premières régions d'extrémité des bras de levier (6a, 6b) étant reliées au dispositif de pression (5) de manière pivotante respectivement dans un plan horizontal.

6. Dispositif (1) selon la revendication 5,
le dispositif de pression (5) étant disposé, en particulier serré, de manière suspendue librement entre les deux premières régions d'extrémité des deux bras de levier (6a, 6b).

7. Dispositif (1) selon la revendication 5 ou 6,
le dispositif de pression (5) présentant un ressort de pression serré entre le premier et le deuxième bras de levier (6a, 6b).

8. Dispositif (1) selon l'une des revendications 1 à 7,
le dispositif de pression (5) présentant un actionneur agissant linéairement, lequel est réalisé pour générer en cas de besoin une force de pression agissant au moins partiellement transversalement à l'axe longitudinal de la barre d'attelage, l'actionneur étant configuré de préférence sous forme de cylindre pneumatique ou hydraulique.

9. Dispositif (1) selon l'une des revendications 1 à 8,
l'au moins un corps de pression (4) étant configuré sous forme de cylindre de pression.

10. Attelage à tampon central d'un véhicule à
guidage latéral, en particulier d'un véhicule ferroviaire, comportant une barre d'attelage pivotante par rapport à une structure porteuse (2) et un dispositif (1) selon l'une des revendications précédentes pour le réglage horizontal de la barre d'attelage dans une position préalablement fixée ou pouvant être fixée, en particulier une position centrale.
